# EUROPÄISCHE PATENTSCHRIFT

(11) **EP 1 492 721 B1**
(45) Veröffentlichungstag und Bekanntmachung des Hinweises auf die Patenterteilung: **16.04.2008**
(21) Anmeldenummer: 03712122.5
(22) Anmeldetag: 01.04.2003
(51) Int. Cl.: B65H 75/14

(54) **SPULE ZUM AUFWICKELN VON KABELN ODER DERGLEICHEN**
REEL FOR WINDING CABLES OR THE LIKE
BOBINE DESTINEE A ENROULER DES CABLES ET SIMILAIRES

(30) Priorität: 11.04.2002 EP 02008302
(43) Veröffentlichungstag der Anmeldung: 05.01.2005
(73) Patentinhaber: Vogt, Herbert, 30916 Isernhagen (DE)
(72) Erfinder: Vogt, Herbert, 30916 Isernhagen (DE)
(74) Vertreter: Wagner, Carsten
(86) Internationale Anmeldenummer: PCT/EP2003/003382
(87) Internationale Veröffentlichungsnummer: WO 2003/084850

(56) Entgegenhaltungen:
- BE-A- 658 216
- DE-U- 20 021 819
- GB-A- 862 792
- GB-A- 1 286 583
- US-A- 2 225 551
- US-A- 2 625 343
- US-A- 2 837 297
- US-A- 3 501 110

## Beschreibung

Die Erfindung betrifft eine Spule der im Oberbegriff des Anspruchs 1 genannten Art zum Aufwickeln von Kabeln oder dergleichen.

Durch DE 200 21 819 U1 ist eine Spule zum Aufwikkeln von Kabeln oder dergleichen bekannt, die einen rohrförmigen Wickelkern aufweist, mit dessen axialen Enden Flansche verbunden sind. Die Flansche weisen jeweils eine Ausnehmung auf, in der das zugeordnete axiale Ende des Wickelkerns mittels Klebstoffes gehalten ist.

Die aus dieser Druckschrift bekannte Spule ist einfach und damit kostengünstig herstellbar und stabil.

Spulen zum Aufwickeln von Kabeln sind ferner durch BE 658 216, US 2 837 297, GB-A-862 792 und US 2 625 343 bekannt.

Durch US 2 225 551 und GB 1 286 583 ist jeweils eine Spule der betreffenden Art bekannt, die einen rohrförmigen Wickelkern aufweist, mit dessen axialen Enden Flansche verbunden sind, wobei der Wickelkern wenigstens einen radialen Vorsprung aufweist, in den sich Verbindungsmittel erstrecken, die den Wickelkern mit den Flanschen verbinden.

Bei den bekannten Spulen besteht der Wickelkern jeweils aus Metall.

Ein Nachteil der bekannten Spulen besteht darin, daß sie relativ teuer in der Herstellung sind.

Der Erfindung liegt die Aufgabe zugrunde, eine Spule der im Oberbegriff des Anspruchs 1 genannten Art anzugeben, deren Herstellung vereinfacht und damit kostengünstiger gestaltet ist.

Diese Aufgabe wird durch die im Anspruch 1 angegebene Lehre gelöst.

Die Erfindung löst sich von dem im Stand der Technik herrschenden Gedanken, den Wickelkörper der Spule aus Festigkeitsgründen aus Metall herzustellen. Ihr liegt die überraschende Erkenntnis zugrunde, daß sich auch bei großen und schweren Spulen eine ausreichende, auch hohen Belastungen genügende Festigkeit des Wickelkerns erreichen läßt, wenn der Wickelkern aus Kunststoff besteht. Erfindungsgemäß wird somit ein Wickelkern aus Kunststoff vorgeschlagen, der durch Extrudieren oder Spritzgießen hergestellt ist.

Auf diese Weise ergibt sich eine einfache und besonders kostengünstige Herstellung bei gleichzeitig hoher Festigkeit.

Erfindungsgemäß weist der Wickelkern wenigstens einen radialen Vorsprung auf, in den sich die Verbindungsgmittel erstrecken, die den Wickelkern mit den Flanschen verbinden. Sind die Verbindungsmittel beispielsweise durch Schrauben gebildet, so ist es nicht mehr erforderlich, die Schrauben in die relativ dünne Wandung des Wickelkerns einzuschrauben. Die Schrauben werden vielmehr in den radialen Vorsprung oder die radialen Vorsprünge eingeschraubt, wo die Wandstärke des Wickelkern größer ist. Auf diese Weise ist die Stabilität der Spule wesentlich erhöht, so daß die Spule auch besonders starken Belastungen ausgesetzt werden kann, beispielsweise bei der Handhabung der Spule.

Die Verbindungsmittel können grundsätzlich in beliebiger geeigneter Weise ausgebildet sein. Beispielsweise können die Verbindungsmittel durch Stifte gebildet sein, die sich in den radialen Vorsprung bzw. die radialen Vorsprünge erstrecken. Eine besonders vorteilhafte Weiterbildung der erfindungsgemäßen Lehre sieht vor, daß die Verbindungsmittel Schrauben aufweisen, die den zugeordneten Flansch durchsetzen und in den wenigstens einen radialen Vorsprung des Wickelkerns eingeschraubt sind. Bei dieser Ausführungsform ist die Montage der erfindungsgemäßen Spule besonders einfach und damit kostengünstig möglich. Ein weiterer Vorteil besteht darin, daß die Spule in besonders einfacher Weise demontiert werden kann, um die Einzelteile der Spule zu entsorgen oder zu recyceln.

Ein weiterer Vorteil der erfindungsgemäßen Spule besteht darin, daß sie aufgrund ihrer Robustheit wiederverwendet werden kann.

Grundsätzlich kann der radiale Vorsprung an der radialen Außenfläche des Wickelkerns gebildet sein. Eine vorteilhafte Weiterbildung der erfindungsgemäßen Lehre sieht jedoch vor, daß der radiale Vorsprung an der radialen Innenfläche des Wickelkerns angeordnet ist. Bei dieser Ausführungsform ist die radiale Außenfläche des Wickelkerns glatt ausgebildet, so daß das Aufwickeln eines Kabels oder dergleichen auf den Wikkelkern nicht durch Vorsprünge an der radialen Außenfläche des Wickelkerns behindert wird.

Form, Größe und Anordnung des radialen Vorsprungs sind in weiten Grenzen wählbar. Falls mehrere radiale Vorsprünge vorhanden sind, so ist auch deren Anordnung relativ zueinander in weiten Grenzen wählbar. Eine vorteilhafte Weiterbildung der erfindungsgemäßen Lehre sieht vor, daß der radiale Vorsprung durch eine sich vorzugsweise in Axialrichtung des Wickelkerns erstrekkende Rippe oder dergleichen gebildet ist. Diese Ausführungsform ist besonders einfach und damit kostengünstig herstellbar. Wird beispielsweise ein Wickelkern aus Kunststoff verwendet, der sich in Axialrichtung erstreckende Rippen aufweist, so kann der Wickelkern beispielsweise durch Extrudieren besonders einfach und damit kostengünstig hergestellt werden.

Eine zweckmäßige Weiterbildung der vorgenannten Ausführungsform sieht vor, daß eine Mehrzahl von Rippen oder dergleichen vorgesehen ist, die in Umfangsrichtung des Wickelkerns vorzugsweise zueinander im wesentlichen gleich beabstandet sind. Bei dieser Ausführungsform ist die Stabilität des Wickelkerns und damit die Stabilität der Spule in Umfangsrichtung durch die Rippen gleichmäßig erhöht.

Eine andere Weiterbildung sieht vor, daß im Bereich der freien Enden des Wickelkerns jeweils ein radialer Vorsprung angeordnet ist, der sich im wesentlichen in Umfangsrichtung des Wickelkerns erstreckt. Auch diese Ausführungsform ist besonders einfach und damit kostengünstig herstellbar. Der sich in Umfangsrichtung des Wickelkerns erstreckende radiale Vorsprung kann beispielsweise dadurch gebildet werden, daß das Material des Wickelkernes an dessen axialen Enden in definierter Weise gestaucht wird, so daß das Material des Wickelkernes in radialer Richtung nach innen oder außen ausweicht und so den radialen Vorsprung bildet.

Bei der vorgenannten Ausführungsform ist der sich in Umfangsrichtung erstreckende Vorsprung zweckmäßigerweise ein in Umfangsrichtung umlaufender Vorsprung. Bei dieser Ausführungsform ist die Stabilität des Wickelkernes und damit der Spule durch den in Umfangsrichtung umlaufenden Vorsprung gleichmäßig erhöht.

Grundsätzlich kann der oder jeder radiale Vorsprung in Axialrichtung zu den axialen Enden des Wikkelkernes beabstandet enden. Zweckmäßigerweise erstreckt sich jedoch der oder jeder radiale Vorsprung in Axialrichtung des Wickelkernes im wesentlichen bis zu dem jeweiligen axialen Ende des Wickelkernes. Bei dieser Ausführungsform erstreckt sich der radiale Vorsprung in Axialrichtung des Wickelkerns im wesentlichen bis zu dessen Stirnkante und liegt somit an dem Flansch an, so daß zur Verbindung der Flansche mit dem Wickelkern kurze Schrauben ausreichend sind.

Grundsätzlich kann der oder jede radiale Vorsprung durch ein separates, fest mit dem Wickelkern verbundenes Bauteil gebildet sein. Eine vorteilhafte Weiterbildung der erfindungsgemäßen Lehre sieht jedoch vor, daß der oder jede Vorsprung einstückig mit dem Wickelkern ausgebildet ist. Auf diese Weise ist die Herstellung der erfindungsgemäßen Spule weiter vereinfacht und damit noch kostengünstiger gestaltet. Falls der Wickelkern aus Kunststoff besteht, so kann der oder jede Vorsprung beispielsweise an den Wickelkern angeformt sein.

Eine andere vorteilhafte Weiterbildung der erfindungsgemäßen Lehre sieht vor, daß die Flansche jeweils eine Nut aufweisen, in die das zugeordnete axiale Ende des Wickelkerns eingreift. Bei dieser Ausführungsform ist der Halt des Wickelkernes an den Flanschen verbessert. Die Nuten erleichtern darüber hinaus eine Ausrichtung der Flansche bei der Montage an dem Wickelkern.

Bei der vorgenannten Ausführungsform ist es zweckmäßig, daß die Nut zu dem Querschnitt des zugeordneten axialen Endes des Wickelkernes im wesentlichen komplementär ausgebildet ist. Bei dieser Ausführungsform ist der Halt des Wickelkernes an den Flanschen noch weiter verbessert.

Eine andere vorteilhafte Weiterbildung der erfindungsgemäßen Lehre sieht vor, daß die Flansche aus Kunststoff oder Sperrholz bestehen. Auf diese Weise ist die Herstellung der erfindungsgemäßen Spule weiter vereinfacht und damit kostengünstiger gestaltet. Besonders zweckmäßig ist es hierbei, wenn der Wickelkern und die Flansche aus dem gleichen Kunststoff bestehen. Auf diese Weise sind die Herstellungskosten weiter gesenkt, da im Herstellungsbetrieb nur noch ein Kunststoff vorgehalten werden muß. Außerdem ist bei dieser Ausführungsform die Langlebigkeit der erfindungsgemäßen Spule weiter erhöht, da die Spule insgesamt aus Kunststoff besteht und damit wasserfest ist. Dies ermöglicht eine Lagerung der Spulen im Freien.

Eine außerordentlich vorteilhafte Weiterbildung der erfindungsgemäßen Lehre sieht vor, daß der Kunststoff Polyethylen (PE) ist. Polyethylen steht als besonders kostengünstiger Werkstoff zur Verfügung und weist günstige mechanische Eigenschaften auf. Insbesondere kann Polyethylen auch niedrigen Temperaturen ausgesetzt werden, ohne daß der Werkstoff spröde wird. Auch bei niedrigen Temperaturen besteht somit nicht die Gefahr, daß es zu Sprödbrüchen an der erfindungsgemäßen Spule kommt.

Entsprechend den jeweiligen Anforderungen kann der Kunststoff jedoch auch Polyvinylchlorid (PVC) oder Polypropylen (PP) oder ein anderer geeigneter Kunststoff sein.

Um die Herstellungskosten weiter zu senken, sieht eine andere vorteilhafte Weiterbildung der erfindungsgemäßen Lehre vor, daß der Kunststoff recycelter Kunststoff ist. Bei dieser Ausführungsform ist ferner die Umwelt entlastet.

Falls die Verbindungsmittel Schrauben aufweisen, können nach der Herstellung des Wickelkerns Bohrungen in die radialen Vorsprünge des Wickelkernes eingebracht werden, um das Einschrauben der Schrauben in die radialen Vorsprünge zu erleichtern. Um diesen Arbeitsgang einzusparen und damit die Herstellung der erfindungsgemäßen Spule noch kostengünstiger zu gestalten, sieht eine vorteilhafte Weiterbildung der erfindungsgemäßen Lehre vor, daß der radiale Vorsprung oder die radialen Vorsprünge jeweils eine durch Extrudieren in den Vorsprung eingeformte, das Einschrauben der jeweiligen Schraube erleichternde Ausnehmung aufweist bzw. aufweisen.

Eine andere Weiterbildung der erfindungsgemäßen Lehre sieht vor, daß der radiale Vorsprung oder die radialen Vorsprünge jeweils einen bogenförmig, insbesondere kreisbogenförmig begrenzten Querschnitt aufweist bzw. aufweisen. Auf diese Weise ist die Herstellung des Wickelkerns durch Extrudieren weiter vereinfacht. Außerdem sind Spannungen und die Bildung von Sollbruchstellen vermieden.

Die Erfindung wird nachfolgend anhand der beigefügten Zeichnung näher erläutert, in der Ausführungsbeispiele einer erfindungsgemäßen Spule dargestellt sind.

Es zeigt:
- Fig. 1: einen Axialschnitt durch ein erstes Ausführungsbeispiel einer erfindungsgemäßen Spule,
- Fig. 2: eine schematische Perspektivansicht der Spule gemäß Fig. 1,
- Fig. 3: in gleicher Darstellung wie Fig. 2 den Wickelkern der Spule gemäß Fig. 1,
- Fig. 4: eine Ansicht eines Flansches der Spule gemäß Fig. 1,
- Fig. 5: eine schematische, perspektivische Explosionsdarstellung der Spule gemäß Fig. 1,
- Fig. 6: in gleicher Darstellung wie Fig. 3 den Wickelkern eines zweiten Ausführungsbeispieles einer erfindungsgemäßen Spule,
- Fig. 7: in gleicher Darstellung wie Fig. 4 einen Flansch des zweiten Ausführungsbeispieles der erfindungsgemäßen Spule,
- Fig. 8: in gleicher Darstellung wie Fig. 1 das zweite Ausführungsbeispiel der erfindungsgemäßen Spule und
- Fig. 9: in vergrößerter Darstellung einen Teil des Querschnitts des Wickelkernes des Ausführungsbeispieles gemäß Fig. 8 im Bereich eines radialen Vorsprunges.

In den Figuren der Zeichnung sind gleiche bzw. sich entsprechende Bauteile mit den gleichen Bezugszeichen versehen.

In Fig. 1 ist ein erstes Ausführungsbeispiel einer erfindungsgemäßen Spule 2 zum Aufwickeln von Kabeln oder dergleichen dargestellt, die einen im wesentlichen rohrförmigen Wickelkern 4 aufweist, der bei diesem Ausführungsbeispiel kreiszylindrisch ausgebildet ist. Mit den axialen Enden des Wickelkernes 4 sind Flansche 6, 8 verbunden. Die Flansche 6, 8 weisen an ihren dem Wikkelkern 4 zugewandten Enden Ringnuten 10, 12 auf, in denen der Wickelkern 4 gehalten ist.

Erfindungsgemäß besteht der Wickelkern 4 aus Kunststoff, nämlich einem Polyethylen (PE) und ist durch Extrudieren hergestellt. Bei diesem Ausführungsbeispiel bestehen darüber hinaus die Flansche 6, 8 ebenfalls aus Kunststoff, nämlich ebenfalls aus Polyethylen (PE). Die Flansche können jedoch auch aus Sperrholz bestehen.

Erfindungsgemäß weist der Wickelkern 4 bei diesem Ausführungsbeispiel eine Mehrzahl von radialen Vorsprüngen auf, die bei diesem Ausführungsbeispiel durch sich in Axialrichtung des Wickelkernes 4 erstreckende, an der radialen Innenfläche des Wickelkernes 4 angeordnete Rippen 14 gebildet sind. Die Rippen 14 erstrecken sich in Axialrichtung des Wickelkernes 4 bis zu den Flanschen 6, 8. Zur Verbindung des Wickelkernes 4 mit den Flanschen 6, 8 sind Verbindungsmittel vorgesehen, die bei diesem Ausführungsbeispiel durch in Fig. 1 nur angedeutete Schrauben 16 gebildet sind, die die Flansche 6, 8 durchsetzen und in Axialrichtung des Wickelkernes 4 in die Rippen 14 eingeschraubt sind.

Durch die Schrauben 16 ist der Wickelkern sicher und stabil mit den Flanschen 6, 8 verbunden, so daß die erfindungsgemäße Spule 2 auch hohen Belastungen standhält. Falls erforderlich, können die Verbindungsmittel zusätzlich Klebstoff aufweisen, der in die Nuten 10, 12 eingebracht ist.

Fig. 2 zeigt die Spule 2 in einer Perspektivansicht. Es ist ersichtlich, daß pro Flansch 6, 8 eine Mehrzahl von Schrauben 16 vorgesehen ist, die in Umfangsrichtung der Flansche 6, 8 im wesentlichen gleich zueinander beabstandet sind.

Wie Fig. 3 zeigt, ist entsprechend der Mehrzahl von Schrauben 16 auch eine Mehrzahl von Rippen 14 vorgesehen, die in Umfangsrichtung des Wickelkernes 4 zueinander im wesentlichen gleich beabstandet sind.

In Fig. 4, die eine Ansicht des Flansches 6 zeigt, ist die Nut 10 erkennbar.

Fig. 5 zeigt eine Explosionsdarstellung der Spule 2 gemäß Fig. 1.

In Fig. 6 ist der Wickelkern 4 eines zweiten Ausführungsbeispieles einer erfindungsgemäßen Spule 2 dargestellt, das sich von dem Ausführungsbeispiel gemäß Fig. 1 dadurch unterscheidet, daß anstelle der Rippen 14 an den axialen Enden des Wickelkernes 4 jeweils ein radialer Vorsprung 18 vorgesehen ist, der sich in Umfangsrichtung des Wickelkernes 4 erstreckt und in dieser Umfangsrichtung umlaufend ist. Der radiale Vorsprung 18 kann beispielsweise dadurch gebildet werden, daß der Wickelkern 4 unter Wärmeeinwirkung erweicht und daran anschließend in definierter Weise gestaucht wird, so daß das Material an den axialen Enden des Wickelkernes 4 in Radialrichtung nach innen ausweicht und den Vorsprung 18 sowie den an dem anderen axialen Ende des Wickelkernes 4 angeordneten, in Fig. 6 nicht erkennbaren Vorsprung bildet.

Fig. 7 zeigt den Flansch 6 des Ausführungsbeispieles gemäß Fig. 6.

Fig. 8 zeigt einen Radialschnitt durch die Spule 2, wobei erkennbar ist, daß neben dem axialen Vorsprung 18 an dem gegenüberliegenden axialen Ende des Wickelkernes 4 ein weiterer axialer Vorsprung 20 vorgesehen ist.

Fig. 9 zeigt einen Teil des Querschnitts des Wikkelkernes 4 im Bereich der Rippe 14. Es ist ersichtlich, daß die Rippe 14 einen bogenförmig, nämlich etwa kreisbogenförmig begrenzten Querschnitt aufweist. Um das Einschrauben der Schrauben in die Rippe 14 zu erleichtern, weist die Rippe 14 ein durch Extrudieren eingeformtes Loch 22 auf.

## Patentansprüche

1. Spule zum Aufwickeln von Kabeln oder dergleichen,
mit einem im wesentlichen rohrförmigen Wickelkern (4), mit dessen axialen Enden Flansche (6, 8) verbunden sind,
wobei der Wickelkern (4) wenigstens einen radialen Vorsprung (14;18;20) aufweist, in den sich Verbindungsmittel erstrekken, die den Wickelkern (4) mit den Flanschen (6, 8) verbinden, wobei der Wickelkern (4) aus Kunststoff besteht und wobei die Verbindungsmittel durch Schrauben (16) gebildet sind, die den zugeordneten Flansch (6, 8) durchsetzen und in den radialen Vorsprung des Wickelkerns (4) eingeschraubt sind,
**dadurch gekennzeichnet,**
**daß** der Wickelkern (4) durch Extrudieren hergestellt ist und
**daß** in dem radialen Vorsprung (14; 18; 20) oder den radialenn Vorsprüngen durch Extrudieren eine das Einschrauben der jeweiligen Schrauben in den radialen Vorsprung bzw. die radialen Vorsprünge erleichternde Ausnehmung (22) gebildet ist.

2. Spule nach Anspruch 1, **dadurch gekennzeichnet, daß** der radiale Vorsprung an der radialen Innenfläche des Wickelkerns (4) angeordnet ist.

3. Spule nach Anspruch 1, **dadurch gekennzeichnet, daß** der radiale Vorsprung durch eine sich vorzugsweise in Axialrichtung des Wickelkerns (4) erstreckende Rippe (18) oder dergleichen gebildet ist.

4. Spule nach Anspruch 3, **dadurch gekennzeichnet, daß** eine Mehrzahl von Rippen (18) oder dergleichen vorgesehen ist, die in Umfangsrichtung des Wickelkerns (4) vorzugsweise zueinander im wesentlichen gleich beabstandet sind.

5. Spule nach Anspruch 1, **dadurch gekennzeichnet, daß** im Bereich der freien Enden des Wickelkerns (4) jeweils ein radialer Vorsprung (18, 20) angeordnet ist, der sich im wesentlichen in Umfangsrichtung des Wickelkerns erstreckt.

6. Spule nach Anspruch 5, **dadurch gekennzeichnet, daß** jeder sich in Umfangsrichtung erstreckende Vorsprung (18, 20) ein in Umfangsrichtung umlaufender Vorsprung (18, 20) ist.

7. Spule nach Anspruch 1, **dadurch gekennzeichnet, daß** sich der oder jeder radiale Vorsprung in Axialrichtung des Wickelkerns (4) im wesentlichen bis zu dem jeweiligen axialen Ende des Wickelkerns erstreckt.

8. Spule nach Anspruch 1, **dadurch gekennzeichnet, daß** der oder jeder radiale Vorsprung einstückig mit dem Wickelkern (4) ausgebildet ist.

9. Spule nach Anspruch 1, **dadurch gekennzeichnet, daß** die Flansche (6, 8) jeweils eine Nut (10, 12) aufweisen, in die das zugeordnete axiale Ende des Wickelkerns (4) eingreift.

10. Spule nach Anspruch 9, **dadurch gekennzeichnet, daß** die Nut (10, 12) zu dem Querschnitt des zugeordneten axialen Endes des Wickelkerns (4) im wesentlichen komplementär ausgebildet ist.

11. Spule nach Anspruch 1, **dadurch gekennzeichnet, daß** die Flansche (6, 8) aus Kunststoff oder Sperrholz bestehen.

12. Spule nach Anspruch 1 oder 11, **dadurch gekennzeichnet, daß** der Kunststoff Polyethylen (PE) ist.

13. Spule nach Anspruch 1 oder 11, **dadurch gekennzeichnet, daß** der Kunststoff Polyvinylchlorid (PVC) ist.

14. Spule nach Anspruch 1 oder 11, **dadurch gekennzeichnet, daß** der Kunststoff Polypropylen (PP) ist.

15. Spule nach Anspruch 1 oder 11, **dadurch gekennzeichnet, daß** der Kunststoff recycelter Kunststoff ist.

16. Spule nach Anspruch 1, **dadurch gekennzeichnet, daß** der radiale Vorsprung einen bogenförmig, insbesondere kreisbogenförmig begrenzten Querschnitt aufweist.

## Claims

1. A reel for winding cables or the like, with a substantially tubular winding core (4) onto the axial ends of which flanges (6, 8) are connected, wherein the winding core (4) has at least one radial projection (14; 18, 20), into which connecting means extend, which connect the winding core (4) to the flanges (6, 8), wherein the winding bore (4) is made of plastic and the connecting means are in the form of screws (16), which pass through the associated flange (6, 8) and are screwed into the radial projection of the winding core (4),
**characterised in that**
the winding core (4) is produced by extrusion and **in that** in the radial projection (14; 18; 20) or radial projections an opening (22) facilitating the screwing of the respective screws into the radial projection or the radial projections is formed by extrusion.

2. The reel according to claim 1, **characterised in that** the radial projection is arranged on the radial inner surface of the winding core (4).

3. The reel according to claim 1, **characterised in that** the radial projection is formed by a rib (18) or the like extending preferably in the axial direction of the winding core (4).

4. The reel according to claim 3, **characterised in that** a plurality of ribs (18) or the like are provided, which are preferably spaced apart at regular intervals in the circumferential direction of the winding core (4).

5. The reel according to claim 1, **characterised in that** in the region of the free ends of the winding core (4) a radial projection (18, 20) is arranged, which extends substantially in the circumferential direction of the winding core.

6. The reel according to claim 5, **characterised in that** each projection (18, 20) extending in circumferential direction is a projection (18, 20) running in circumferential direction.

7. The reel according to claim 1, **characterised in that** the or each radial projection extends in axial direction of the winding core (4) essentially up to the respective axial end of the winding core.

8. The reel according to claim 1, **characterised in that** the or each radial projection is designed in one piece with the winding core (4).

9. The reel according to claim 1, **characterised in that** the flanges (6, 8) each comprise a groove (10, 12) with which the allocated axial end of the winding core (4) connects.

10. The reel according to claim 9, **characterised in that** the groove (10, 12) is designed to be essentially complementary to the cross section of the allocated axial end of the winding core (4).

11. The reel according to claim 1, **characterised in that** the flanges (6, 8) are made of plastic or plywood.

12. The reel according to claim 1 or 11, **characterised in that** the plastic is polyethylene (PE).

13. The reel according to claim 1 or 11, **characterised in that** the plastic is polyvinylchloride (PVC).

14. The reel according to claim 1 or 11, **characterised in that** the plastic is polypropylene (PP).

15. The reel according to claim 1 or 11, **characterised in that** the plastic is recycled plastic.

16. The reel according to claim 1, **characterised in that** the radial projection has a curved, in particular circular arc-shaped cross section.

## Revendications

1. Bobine pour l'enroulement de câbles ou similaires,
comprenant un noyau d'enroulement (4) de forme sensiblement tubulaire, aux extrémités axiales duquel sont reliées des brides (6, 8),
le noyau d'enroulement (4) présentant au moins une saillie (14; 18 ; 20) radiale, dans laquelle s'étendent des moyens de liaison qui relient le noyau d'enroulement (4) aux brides (6, 8), le noyau d'enroulement (4) étant en plastique et les moyens de liaison étant formés par des vis (16) qui traversent la bride (6, 8) correspondante et sont vissés dans la saillie radiale du noyau d'enroulement (4),
**caractérisée en ce que**
le noyau d'enroulement (4) est fabriqué par extrusion et **en ce que**, dans la saillie (14 ; 18 ; 20) radiale ou les saillies radiales, est formé un évidement (22) facilitant le vissage des vis respectives dans la saillie radiale ou les saillies radiales.

2. Bobine selon la revendication 1, **caractérisée en ce que** la saillie radiale est disposée sur la surface intérieure radiale du noyau d'enroulement (4).

3. Bobine selon la revendication 1, **caractérisée en ce que** la saillie radiale est formée par une nervure (18) s'étendant de préférence dans la direction radiale du noyau d'enroulement (4) ou similaire.

4. Bobine selon la revendication 3, **caractérisée en ce qu'**une pluralité de nervures (18) ou similaires est prévue, lesquelles sont espacées dans le sens périphérique du noyau d'enroulement (4) de préférence sensiblement de façon équidistante les unes par rapport aux autres.

5. Bobine selon la revendication 1, **caractérisée en ce que** dans la zone de chacune des extrémités libres du noyau d'enroulement (4) est disposée une saillie (18, 20) radiale qui s'étend sensiblement dans le sens périphérique du noyau d'enroulement.

6. Bobine selon la revendication 5, **caractérisée en ce que** chaque saillie (18, 20) s'étendant dans le sens périphérique est une saillie (18, 20) courant dans le sens périphérique.

7. Bobine selon la revendication 1, **caractérisée en ce que** la ou chaque saillie radiale s'étend dans la direction axiale du noyau d'enroulement (4) sensiblement jusqu'à l'extrémité axiale respective du noyau d'enroulement.

8. Bobine selon la revendication 1, **caractérisée en ce que** la ou chaque saillie radiale est conçue d'une seule pièce avec le noyau d'enroulement (4).

9. Bobine selon la revendication 1, **caractérisée en ce que** les brides (6, 8) présentent chacune une rainure (10, 12) dans laquelle se met en prise l'extrémité axiale correspondante du noyau d'enroulement (4).

10. Bobine selon la revendication 9, **caractérisée en ce que** la rainure (10, 12) est réalisée sensiblement de façon complémentaire à la section de l'extrémité axiale correspondante du noyau d'enroulement (4).

11. Bobine selon la revendication 1, **caractérisée en ce que** les brides (6, 8) sont à base de plastique ou de contreplaqué.

12. Bobine selon la revendication 1 ou 11, **caractérisée en ce que** le plastique est du polyéthylène (PE).

13. Bobine selon la revendication 1 ou 11, **caractérisée en ce que** le plastique est du polychlorure de vinyle (PVC).

14. Bobine selon la revendication 1 ou 11, **caractérisée en ce que** le plastique est du polypropylène (PP).

15. Bobine selon la revendication 1 ou 11, **caractérisée en ce que** le plastique est du plastique recyclé.

16. Bobine selon la revendication 1, **caractérisée en ce que** la saillie radiale présente une section limitée en forme d'arc, en particulier en forme d'arc de cercle.
